# EUROPÄISCHE PATENTANMELDUNG

(11) **EP 3 321 592 A1**
(43) Veröffentlichungstag der Anmeldung: **16.05.2018**
(21) Anmeldenummer: 17203551.1
(22) Anmeldetag: 07.05.2014
(51) Int. Cl.: F24C 15/10, H05B 3/74, H05B 6/12, F24C 7/08, F24C 7/06

(54) **KOCHGERÄT MIT LICHTELEMENTEN**

(30) Priorität: 16.07.2013 DE 102013107523; 18.09.2013 DE 102013110277
(62) Teilanmeldung aus: 14167301.2
(71) Anmelder: SCHOTT AG, 55122 Mainz (DE)
(72) Erfinder: TAPLAN, Martin, 55120 Mainz (DE); ZENKER, Dr. Thomas, 55268 Nieder-Olm (DE); OHL, Gerold, 55286 Sulzheim (DE); WOELFING, Dr. Bernd, 55122 Mainz (DE); UAM, Dr. Ju-Young, 60594 Frankfurt (DE)

(57) **Zusammenfassung**

Die Erfindung betrifft ein Kochgerät mit einer eingefärbten Kochfläche, bestehend aus einem Glas- oder Glaskeramikwerkstoff, wobei die Kochfläche eine mittlere Transmission von > 0,1% für mindestens einen der Spektralbereiche 420 bis 500 nm, 500 bis 550 nm und 550 bis 640 nm sowie eine maximale Transmission von < 50% bei 400-700 nm und zusätzlich eine Transmission von < 8% im Spektralbereich von 450-600 nm aufweist, wobei im Bereich unterhalb der Unterseite der Kochfläche wenigstens ein Heizelement und wenigstens ein Leuchtelement angeordnet sind, dadurch gekennzeichnet, dass die Kochfläche im Bereich ihrer Ober- und/oder Unterseite mit einer Beschichtung versehen ist, die im Bereich des oder der Leuchtelemente mit Aussparungen versehen ist, sodass sie eine Maskierung bildet, wobei auf der Unterseite der Kochfläche im Bereich der Aussparungen ein lichtstreuendes Element angebracht ist.

## Beschreibung

Die Erfindung betrifft ein Kochgerät mit einer eingefärbten Kochfläche, bestehend aus einem Glas- oder Glaskeramikwerkstoff, wobei im Bereich unterhalb der Unterseite der Kochfläche wenigstens ein Heizelement und wenigstens ein Leuchtelement angeordnet sind.

Aus dem Stand der Technik sind Kochgeräte mit Leuchtelementen bekannt, bei denen die Leuchtelemente zur Anzeige von Betriebszuständen verwendet sind.

Induktionskochgeräte werden heute üblicherweise mit einer Glaskeramikscheibe als Kochfläche ausgebildet. Grundsätzlich sind auch andere Materialien, wie beispielsweise vorgespanntes Kalknatronglas oder Borosilikatglas als Kochflächenmaterial einsetzbar, wenn eine thermische Überhitzung dieser temperaturempfindlicheren Materialien vermieden werden kann.

Alle Materialien, sowohl Glaskeramik als auch Kalknatronglas oder Borosilikatglas sind sprödbrüchige Werkstoffe. Aus dem Stand der Technik bekannte Kochflächen, sind deshalb in der Regel im Bereich ihrer Unterseite mit einer noppenartigen oder dergleichen Strukturierung versehen. Zur Vermeidung von Glasbruch während der Montage, des Transports oder beim Betrieb des Kochgerätes in der Küche sind konstruktive Maßnahmen zu berücksichtigen. Eine Glas- oder Glaskeramikkochfläche kann die Energie eines herunterfallenden Topfes nicht durch Deformation der Oberfläche ausgleichen, wie beispielsweise eine Metalloberfläche es könnte. Vielmehr muss die Energie durch Schwingungen an die Umgebung weitergegeben werden. Wird sie daran gehindert, dann führt die Stoßbelastung zum Bruch der Kochfläche. Kochflächen werden aus diesem Grund so eingebaut, dass sie bei Stoßbelastungen zum Beispiel beim Herunterfallen eines Topfes auf die Kochfläche ausweichen können. Die Heizelemente, insbesondere Induktionsspulen werden federnd an die Unterseite der Kochfläche angedrückt, damit diese ebenfalls bei der Stoßbelastung nachgeben können.

Leuchtelemente dienen zur Kochzonenmarkierung oder zur Visualisierung von Betriebszuständen, wie Kochsituationen oder Gefahrensituationen. Um eine gute Erkennbarkeit zu garantieren, sollen die Leuchtelemente möglichst dicht an die Unterseite der Kochfläche geführt werden. Dann werden Verluste durch Streuungen geringgehalten und es lässt sich eine gute Abbildungsschärfe und Helligkeit der Leucht-elemente erreichen. Die Leuchtelemente selber können u.a. aus Glas oder Glaskeramik sein und besitzen dabei die Eigenschaft, dass sich der Lichtaustritt entlang der Länge des Leuchtelementes bei Bedarf definieren lässt.

Aus der DE 38 31 233 A1 ist ein Kochgerät bekannt, bei dem unterhalb der Kochfläche ein Heizelement angeordnet ist. Dabei wird das Heizelement von einem Gehäuse getragen. An das Gehäuse ist seitlich ein Ansatzgehäuse angeschraubt. Das Ansatzgehäuse trägt ein Leuchtmittel, das sein Licht in ein als Lichtleiter ausgebildetes Leuchtelement ein koppelt. Der Lichtleiter ist dabei ringförmig ausgebildet und umgibt das Heizelement.

Ein weiteres Kochgerät ist aus der DE 40 02 322 A1 bekannt. Ebenso wie bei der DE 38 31 233 A1 ist hier als Leuchtmittel ein ringförmiger Lichtleiter verwendet. Dieser ist in das Isoliermaterial des Heizelementes eingebettet.

Ein weiterer ringförmiger Lichtleiter ist aus der DE 43 35 893 A1 bekannt.

Es ist Aufgabe der Erfindung, ein Kochgerät der eingangs erwähnten Art bereitzustellen, bei dem die Betriebssicherheit, die Bedienbarkeit und der Bedienkomfort verbessert sind.

Diese Aufgabe wird durch die Merkmale des unabhängigen Anspruchs gelöst. Vorteilhafte Ausgestaltungen und Weiterbildungen der Erfindung sind in den abhängigen Ansprüchen angegeben.

Ein erfindungsgemäßes Kochgerät enthält eine eingefärbte Kochfläche, bestehend aus einem Glas- oder Glaskeramikwerkstoff, wobei die Kochfläche eine mittlere Transmission von > 0,1% für mindestens einen der Spektralbereiche 420 bis 500 nm, 500 bis 550 nm und 550 bis 640 nm sowie eine maximale Transmission von < 50% bei 400-700 nm und zusätzlich eine Transmission von < 8% im Spektralbereich von 450-600 nm aufweist, wobei im Bereich unterhalb der Unterseite der Kochfläche wenigstens ein Heizelement und wenigstens ein Leuchtelement angeordnet sind, dadurch gekennzeichnet, dass die Kochfläche im Bereich ihrer Ober- und/oder Unterseite mit einer Beschichtung versehen ist, die im Bereich des oder der Leuchtelemente mit Aussparungen versehen ist, sodass sie eine Maskierung bildet, wobei auf der Unterseite der Kochfläche im Bereich der Aussparungen ein lichtstreuendes Element angebracht ist.

Ein erfindungsgemäßes Kochgerät umfasst eine eingefärbte Kochfläche mit einer mittleren Transmission von > 0,1%, vorzugsweise > 0,4%, jeweils für mindestens einen, vorzugsweise für jeden der Spektralbereiche von 420 bis 500 nm, 500 bis 550 nm und 550 bis 640 nm beträgt. Hierbei können mit den Leuchtelementen durch die Kochfläche hindurch auf der von der Kochflächenvorderseite gebildeten Anzeigeseite genügend helle Farbeindrücke im blauen bis roten Spektralbereich hervorgerufen werden. Bei einer mittleren Transmission > 0,4 % können hierbei deutlich erkennbare und ausreichend helle Anzeigen verwirklicht werden. Um einen Einblick in den Innenaufbau der Kochgeräte zu verwehren und eine ästhetische, bevorzugt farbig gleichförmige, nicht transparente Kochfläche darzustellen, wird die maximale Transmission der Kochfläche mit < 50 %, vorzugsweise < 25 % bei 400 nm - 700 nm definiert, wobei zusätzlich die Transmission im Spektralbereich von 450 - 600 nm < 8 %, vorzugsweise < 4% beträgt. Bei einer maximalen Transmission < 25 % wird auch bei Lichteinstrahlung von außen der Einblick verwehrt.

Ein erfindungsgemäßes Kochgerät ist derart beschaffen, dass die Kochfläche im Bereich ihrer Ober- und/oder Unterseite mit einer Beschichtung versehen ist. Die Beschichtung kann dabei funktionelle Eigenschaften aufweisen, wobei sie beispielsweise bei einer transparenten oder teiltransparenten Kochfläche eine Durchsicht auf die unter der Kochfläche angeordneten Einbauten verhindert. Zusätzlich oder alternativ kann die Beschichtung auch zur optischen Dekoration verwendet sein. Die Beschichtung ist im Bereich der Leuchtelemente mit Aussparungen versehen, sodass sie eine Maskierung bildet.

Erfindungsgemäß ist auf der Unterseite der Kochfläche ein lichtstreuendes Element, beispielsweise eine lichtstreuende Ebene, beispielsweise in Form einer Aufrauhung, vorzugsweise einer Beschichtung, insbesondere einer organischen oder keramischen Beschichtung, einem Streuelement, beispielsweise einer streuenden Folie, einem streuenden Glas- oder Keramik-Plättchen oder einem streuenden Kunststofffilm, angebracht. Die vorgenannten Beschichtungen können beispielsweise gebildet werden unter Verwendung von: Sol-Gel-Materialien, Silikonen, Silikonharzen, Epoxyharzen, Metacrylaten, Polyurethan. Als keramische Anteile können (Farb-)Pigmente oder Streupartikel Verwendung finden. Wie vorstehend erwähnt, kann das lichtstreuende Element ein mittelbarer Träger sein oder einen solchen aufweisen. Beispiele für mittelbare Träger sind Gläser, Glaskeramiken oder Folien, die wiederum mit organischen und/oder keramischen Beschichtungen versehen sein können.

Die mittelbaren Träger der lichtstreuenden Schicht können entweder selbsthaftend, stoffschlüssig (beispielsweise mit einer Klebeschicht) oder lose über Andruckkräfte mit der Unterseite verbunden sein. Durch die Verbindung mit den örtlich begrenzten Leuchterscheinungen, die beispielsweise über eine Maskierung auf der Kochflächenunterseite begrenzt sind, bewirkt das lichtstreuende Element eine Aufweitung des Betrachtungswinkels und eine Reduzierung der Paralaxeverschiebung, wodurch die Erkennung dieser Leuchterscheinung für den Benutzer wesentlich verbessert und somit die Betriebssicherheit erhöht wird. Als Streumaterialien können beispielsweise die folgenden Stoffe Verwendung finden: Lexan 8B28 (SABIC Innovative Plastics), Macrofol BL / LT (Bayer), Plexiglas SATINICE® (Röhm), OPALIKA® Glas (SCHOTT).

Aus dem Stand der Technik sind Kochflächen bekannt, die aus Festigkeitsgründen im Bereich ihrer Unterseite mit einer noppenartigen oder dergleichen Strukturierung versehen sind. Um bei solchen Kochflächen eine verbesserte Anzeigequalität erreichen zu können, kann es vorgesehen sein, dass zumindest in Teilbereichen der Abstrahlfläche der Leuchtelemente eine Füllschicht aus transparentem Material auf die Unterseite der Kochfläche aufgebracht ist. Hierdurch werden die Streueffekte der strukturierten Unterseite reduziert bzw. ganz eliminiert. Die Füllschicht kann aus einem transparenten oder transluzenten Kunststoff, beispielsweise auch aus Silikon bestehen. Zur Verringerung des Teileaufwandes kann es aber auch vorgesehen sein, dass Kochflächen eingesetzt werden, die auf ihrer Unterseite glatt, also nicht strukturiert, insbesondere nicht genoppt sind.

Erfindungsgemäß kann es auch vorgesehen sein, dass zwischen der Oberseite der Kochfläche und dem Leuchtelement ein optischer Kompensationsfilter angeordnet ist. Ein solcher optischer Kompensationsfilter verschiebt den Lichtort der von dem Leuchtelement abgestrahlten Leuchterscheinung. Aufgrund der Verwendung einer eingefärbten Glaskeramik wird dann der Lichtort beim Durchtritt durch die Kochfläche nochmals verschoben. Der optische Kompensationsfilter kann nun derart auf das Material der Kochfläche abgestimmt sein, dass letztlich die gewünschte Farberscheinung auf der Anzeigenseite der Kochfläche erzeugbar ist. Hierdurch lassen sich insbesondere kostengünstige Leuchtelemente unter Verwendung von beispielsweise LEDs einsetzen. Als optische Kompensationsfilter lassen sich Filterfolien verwenden oder es können geeignete Filtermaterialien direkt auf die Unterseite der Kochfläche aufbeschichtet sein oder direkt vor dem Leuchtelement/ der LED angeordnet sein oder im Lichtleiter integriert sein oder am Lichtleiter angebracht sein. Der Kompensationsfilter kann zusätzlich auch so beschaffen sein, dass er eine Streuwirkung und damit Aufweitung des Betrachtungswinkels erzeugt.

Das Leuchtelement kann aus einem Lichtleiter, einer Lichtleiterhalterung und einem Leuchtmittel bestehen. Der Lichtleiter kann aus Kalknatronglas, Borosilikatglas, Quarz, Glaskeramik oder anderen transparenten, insbesondere hochtransparenten Glastypen gebildet sein. Solche Materialien sind bevorzugt, wenn eine Beleuchtung/Anzeige im Heißbereich der Kochfläche erreicht werden soll. Abhängig von der Umgebungstemperatur ist auch eine Verwendung von transparenten oder eingefärbten Kunststoffen, wie beispielsweise Plexiglas, Salzen oder Fluiden als Lichtleiter denkbar. Die Lichteinspeisung in die Lichtleiter kann üblicherweise mittels LEDs, die als handelsübliche LEDs in den Farben weiß, blau, rot und anderen Farben erhältlich sind erfolgen. Weiterhin können auch RGB-LEDs zur Erzeugung beliebiger Mischfarben eingesetzt sein. Anstatt von RGB-LEDs kann es auch vorgesehen sein, zwei farblich unterschiedliche LEDs zu verwenden, wobei diese LEDs gemeinsam in den Lichtleiter einstrahlen, um gezielt eine vorbestimmte Mischfarbe zu erzeugen. Denkbar ist es auch, dass verschiedenfarbige LEDs ihr Licht von zwei unterschiedlichen Orten in den Lichtleiter einstrahlen, um diesen in unterschiedlichen Farben zu beleuchten. Es ist auch denkbar, angepasste LEDs einzusetzen, die eine Farbverschiebung durch die eingefärbte Kochfläche dahingehend kompensieren, dass die gewünschte Farbe auf der Oberseite der Kochfläche sichtbar wird. Dies kann die ursprüngliche Farbe der LED aber auch eine von der ursprünglichen Lichtquelle abweichenden Farbe sein. Es ist auch vorstellbar, vor der Lichtquelle direkt einen Farbfilter vorzusetzen oder das Leuchtelement entsprechend als Filter zu gestalten. Hierbei kann insbesondere auch die Aufgabe erfüllt werden, wonach die Farbverschiebung durch die eingefärbte Kochfläche variiert, insbesondere kompensiert werden kann, wodurch insbesondere die ursprüngliche Farbe der LED wieder erzeugt wird oder ein anderer Farbton gezielt erzeugt wird.

Das Leuchtelement kann im Abstand zur Unterseite der Kochfläche angeordnet sein, wobei vorzugsweise ein Abstand im Bereich von 0,2 bis 10 mm, besonders bevorzugt 0,5 bis 5 mm, insbesondere bevorzugt 0,5 bis 2 mm vorgesehen ist. Der Abstandsbereich zwischen 0,5 mm bis 5 mm garantiert bei gleichzeitiger Beschädigungssicherheit insbesondere bei großformatigen eingefärbten Glas- oder Glaskeramikwerkstoffen für die Kochfläche eine ausreichend hohe Lichtausbeute zur Visualisierung einer Anzeige auf der Kochflächenvorderseite. Für derartige normal- bis kleinformatige Kochflächen kann auf einen Abstandsbereich von 0,5 bis 2 mm gegangen werden. Ein Abstandsbereich bis 10 mm kann vorgesehen sein, wenn hohe Durchbiegungen/Verstellungen der Kochfläche erwartet werden, bspw. bei großen Formaten, die gleichzeitig auch schwingbar gelagert sind.

Wenn ein erfindungsgemäßes Kochgerät dergestalt ist, dass das oder die Leuchtelemente ein Leuchtmittel und einen Lichtleiter mit wenigstens einem Lichtleitabschnitt aufweisen, in den das Leuchtmittel sein Licht einkoppelt, und dass der Lichtleitabschnitt oder ein mit dem Lichtleitabschnitt gekoppelter weiterer Lichtleitabschnitt einen Abstrahlbereich aufweist, über den das Licht des Leuchtmittels in Richtung auf die Unterseite der Kochfläche abstrahlbar ist, dann können gezielt individuelle Beleuchtungssituationen erzeugt werden. Die temperaturempfindlichen Leuchtmittel können insbesondere auch abseits der Heizelemente angeordnet sein. Mit den Lichtleitabschnitten lassen sich punktuelle oder flächenförmige Leuchterscheinungen gestalten.

Hierbei kann es auch vorgesehen sein, dass wenigstens einer der Lichtleitabschnitte als Flächenelement ausgebildet ist.

Wenn vorgesehen ist, dass wenigstens zwei Lichtleitabschnitte über eine Abwinklung einstückig ineinander übergehen, dann lässt sich über die einstückige Ausbildung zunächst ein geringer Teile- und Montageaufwand erreichen. Über die Lichtleitabschnitte können auch räumlich schwer zugängliche Bereiche unterhalb der Kochfläche zugänglich gemacht werden. Weiterhin können über die beiden im Winkel zueinanderstehenden Lichtleitabschnitte auch optische Einfassungen erzeugt werden, die einem Betrachter beispielsweise einen Kochzonenbereich markieren.

Der Abstrahlbereich der Leuchtelemente kann von einer konvexen Fläche oder einer ebenen Fläche des Lichtleitabschnittes gebildet sein. Insbesondere über ebene Flächen lassen sich gut erkennbare Leuchterscheinungen erzeugen, die so im Stand der Technik nicht vorbekannt sind.

Das Kochgerät kann unterhalb der Kochfläche mehrere Heizelemente aufweisen, wobei diese in wenigstens einer Reihe angeordnet sind beziehungsweise deren Anordnung sich in Breiten- oder Tiefenrichtung der Kochfläche erstrecken. Auf diese Weise lässt sich insbesondere ein Induktionskochgerät aufbauen, bei der die gesamte Kochfläche mit Heizelementen beaufschlagt ist, um eine frei wählbare Positionierung eines Topfes auf der Kochfläche vornehmen zu können.

Eine denkbare Erfindungsvariante ist derart, dass das Leuchtelement zwischen zwei Heizelementen angeordnet ist.

Das Heizelement und das Leuchtelement können an einem gemeinsamen elektrischen Anschluss elektrifiziert werden. Hierdurch wird eine übersichtliche und einfache Kontaktierung der Heizelemente möglich.

Bei Induktionskochgeräten kann die Induktionsspule insbesondere eine Kupferspule einschließlich Halterung (die meistens aus Kunststoff ausgebildet ist) umfassen. Zusätzlich kann der Induktionsspule auch ein Temperatursensor oder eine elektrische bzw. gegebenenfalls thermische Isolation zugeordnet sein. Im Rahmen der Erfindung kann das Kochgerät auch mit einem Heizelement in Form eines elektrischen Strahlungsheizkörpers oder mit einem Gasbrenner ausgestattet sein. Denkbar sind auch Kombinationsgeräte mit verschiedenen Beheizungsarten in einem Gerät. Weiterhin kann die Erfindung auch auf Grillgeräte oder Warmhaltegeräte angewendet werden, die im Rahmen der Erfindung ebenfalls Kochgeräte bilden.

Die Erfindung wird im Folgenden anhand von in den Zeichnungen dargestellten Ausführungsbeispielen näher erläutert. Es zeigen:
- Figuren 1 und 2: verschiedene Darstellungen von Leuchtelementen,
- Figuren 3a-4e: unterschiedliche Ausgestaltungsvarianten der Zuordnung von Leuchtelementen zu Heizelementen,
- Figur 5: in Draufsicht einen Stützabschnitt für ein Kochgerät mit mehreren Heizelementen,
- Figur 6: einen Stützabschnitt mit einer Vielzahl von Heizelementen,
- Figur 7: ein Kochgerät mit einer Maskierung zur Einschränkung des Betrachtungswinkels einer Leuchterscheinung und
- Figur 8: das Kochgerät gemäß Fig. 7 mit einem Streuelement zur Erweiterung des Betrachtungswinkels durch Einführen einer lichtstreuenden Ebene auf der Kochflächenunterseite

Die Figuren 1a bis 1i zeigen verschiedene Ausgestaltungsformen von stabförmigen Lichtleitern eines Leuchtelementes 30 wobei, mit Ausnahme der Figur 1g stets zwei zueinander im Winkel stehende Lichtleitabschnitte 34, 35 verwendet sind, die über eine Abwinklung 37 einteilig miteinander verbunden sind.

Bei der Ausführungsvariante nach Figur 1 a ist ein kreisförmiger Querschnitt gewählt, der die Lichtauskoppelung über Streu- bzw. Reflexionsbereich auf der der Kochfläche abgewandten Seite des Lichtleiters ermöglicht. In dem Ausführungsbeispiel nach Figur 1b ist zu diesem Zweck ein Lichtleiter mit rechteckigem oder quadratischem Querschnitt gewählt. Figur 1c zeigt eine ähnliche Querschnittsgestaltung des Lichtleiters. Die Abwinklung 37 ist dabei so gewählt, dass die Lichtleitabschnitte 34, 35 zueinander in geringem Winkel stehen. Sie können aber auch parallel zueinander angeordnet sein. Bei dem Ausführungsbeispiel nach Figur 1d ist für den Lichtleiter ein rechteckiger Querschnitt gewählt, wobei die Höhe des Lichtleiters deutlich größer ist als die Breite des Lichtleiters. Figur 1e zeigt eine weitere Ausgestaltung eines Lichtleiters. Figur 1f zeigt eine ähnliche Ausgestaltung eines Lichtleiters wie Figur 1c nur mit einem runden Stabquerschnitt. Figur 1g zeigt eine Ausführungsvariante eines zylindrischen Lichtleiters. Figur 1h zeigt einen Lichtleiter der ähnlich wie Figur 1d gestaltet ist, jedoch eine geringere Höhe aufweist. Figur 1i zeigt einen Lichtleiter mit einem bogenförmigen Verlauf.

Gemäß den Figuren 1j und 1k sind auch Lichtleiter denkbar, bei denen die Erstreckung in Längsrichtung variieren kann um verschieden lange Abstrahlbereiche 36 verwirklichen zu können.

Die Figuren 1e, 1l und 1m zeigen Lichtleiter eines Leuchtelementes 30. Diese Darstellungen veranschaulichen, dass zur Variation der Geometrie der Abstrahlfläche sowohl die Erstreckung des Lichtleiters in Tiefen- als auch in Breitenrichtungen variieren kann.

In den Figuren 1n bis 1o sind Lichtleiter eines Leuchtelementes 30 offenbart, bei denen mehrere Lichtleitabschnitte 34, 35, 38 und 39 einteilig miteinander verbunden sind. Dabei zeigt Figur 1n eine bügelförmige Geometrie des Lichtleiters, der von einem Rundstab gebildet ist. Figur 1m zeigt eine bügelförmige Geometrie, die einen rechteckförmigen Querschnitt aufweist. 1o zeigt eine Lichtleitergestaltung bei der im Mittenbereich zwischen den beiden Lichtleitabschnitten 34 und 38 ein weiterer Lichtleitabschnitt 39 endet. Bei den Ausführungsbeispielen nach Figuren 1n bis 1o können Leuchtmittel 33 an den freien Endbereichen der Lichtleitabschnitte 34, 38 und 39 vorgesehen sein um ihr Licht in den Lichtleiter einzukoppeln.

Figur 1q zeigt wieder einen plattenförmigen Lichtleiter, wobei der Lichtleitabschnitt 35 an seinem freien Ende eine konkave Geometrie 30.1 aufweist um eine bogenförmige Geometrie, beispielsweise den Abschlussbereich eines Heizelementes 20 visualisieren zu können.

Figur 1r zeigt einen Lichtleiter der von einem plattenförmigen Zuschnitt gebildet ist und zwei schenkelartige Lichtleitabschnitte 34 und 38 aufweist, die über Abwinklungen 37 in den Lichtleitabschnitt 35 übergehen. Der Lichtleitabschnitt 35 bildet dabei eine großflächige Abstrahlfläche 36.

Figur 1s offenbart einen Lichtleiter, der zwei plattenartige Lichtleitabschnitte 34, 35 aufweist, die über eine Abwinklung 37 ineinander übergehen. Dabei sind die Lichtleitabschnitte 34, 35 in geringem Winkel zueinander angestellt oder vorzugsweise zueinander parallel angeordnet. Figur 1t offenbart eine ähnliche Variante wie Figur 1r wobei jedoch eine geringere Breite des Lichtleitabschnittes 35 gewählt ist, sodass sich eine entsprechend schmälere Abstrahlfläche 36 ergibt. Figur 1u zeigt ein Ausführungsbeispiel eines Lichtleiters der plattenartige Lichtleitabschnitte 34, 35 und 38 aufweist, die über die Abwinklungen 37 ineinander übergehen. Vorzugsweise sind die Lichtleitabschnitte 34, 38 zueinander parallel ausgerichtet. Der Lichtleitabschnitt 35 ist mit einem Durchbruch 30.2 versehen, der vorzugsweise entsprechend der Geometrie des Heizelementes 20 eine kreisförmige Gestaltung aufweist. Der Durchbruch 30.2 wird von der Geometriekante 30.1 begrenzt.

Bei den in den Figuren 1a-1u gezeigten Ausgestaltungsbeispielen von Lichtleitern sind die Abstrahlbereiche 36 vorzugsweise parallel zur Unterseite 12 der Kochfläche 10 angeordnet. Selbstverständlich können die Abstrahlflächen 36 auch im Winkel zu der Unterseite 12 der Kochfläche 10 stehen.

Figur 2 offenbart ein Ausführungsbeispiel eines Leuchtelementes 30 mit einer zweiteiligen Form des Lichtleiters. Dabei ist zunächst ein Lichtleiterelement in Winkelgeometrie von den beiden Lichtleitabschnitten 34 und 35 bzw. der Abwinklung 37 einteilig gebildet. Der Lichtleitabschnitt 34 ist an einem Halter 60 befestigt. Der Lichtleitabschnitt 35 ist nun in einem Halter 70 eingesetzt. Der Halter 70 trägt einen als Stabprofil ausgebildeten Lichtleitabschnitt 38. Die Lichtleitabschnitte 35 und 38 sind so im Halter 70 positioniert, dass das vom Lichtleitabschnitt 35 kommende Licht des Leuchtelementes 33 in den Lichtleitabschnitt 38 eingekoppelt werden kann.

In den Figuren 3a bis 3e sind verschiedene Ausgestaltungsvarianten der Erfindung gezeigt. Dabei ist in diesen Darstellungen ein kreisrundes Heizelement 20 symbolisiert, dem die Abstrahlbereiche 36 von Leuchtelementen 30 zugeordnet sind. Figur 3a zeigt unter Verwendung der Lichtleiter nach Figur 1i vier bogenförmige Abstrahlbereiche 36, die das Heizelement 20 einfassen. Figur 3b zeigt ebenfalls unter Verwendung der Lichtleiter nach Figur 1i zwei bogenförmige Abstrahlbereiche 36 die das Heizelement 20 einfassen. Figur 3c zeigt vier linienförmige Abstrahlbereiche 36, die das Heizelement 20 einfassen, wobei die Lichtleiter gemäß Figur 1k zum Einsatz kommen. Figur 3d zeigt vier punktförmige Abstrahlbereiche 36 von Leuchtmitteln 33 die unter Verwendung der Lichtleiter gemäß Figur 1g gestaltet sind. In Figur 3e ist ein Abstrahlbereich 36 dargestellt, der unter Verwendung des Lichtleiters gemäß Figur 1u gestaltet werden kann.

Figuren 4a bis 4c veranschaulichen, dass in einem erfindungsgemäßen Kochgerät mehrere Heizelemente 20 verbaut sein können. Dem Abschnitt 42 können dabei verschiedene Abstrahlbereiche 36 zugeordnet sein, um entweder die Begrenzung des Abschnittes 42 optisch markieren zu können und/oder einzelne Heizelemente 20 optisch abgrenzen zu können. Wie Figur 4a zeigt, sind nicht alleine in Aufsicht kreisförmige Heizelemente 20, sondern vielmehr auch beliebige andere Geometrien von Heizelementen 20, beispielsweise ovale Heizelemente 20 verwendbar. Figur 4c zeigt, dass auf einem Abschnitt 42 mehrere Reihen von Heizelementen 20 verbaut sein können. Figur 4d zeigt die rechteckförmige Gestaltung eines auf einem Abschnitt 42 montierten Heizelementes 20. Bei Figur 4a werden Lichtleiter gemäß Figur 1h oder 1e, bei Figur 4b gemäß Figur 1k, bei Figur 4c gemäß Figur 1k und bei Figur 4c gemäß Figur 1m eingesetzt. In Erweiterung der Bauweise eines Lichtleiters gemäß Figur 1u zeigt Figur 4e einen Lichtleiter, bei dem in den Lichtleitabschnitt 35 auch mehrere Durchbrüche 30.2 eingebracht sein können.

Figur 5 zeigt ein Kochgerät für eine Flächen-Induktionsanwendung, wobei eine Vielzahl von Induktionsspulen 21 von Heizelementen 20 auf einem Abschnitt 42 montiert sind. Zwischen den Induktionsspulen 21 können Leuchtelemente mit Lichtleitern gemäß Figur 1g angeordnet sein. Alternativ kann gemäß Figur 6 auch eine linienförmige Markierung der Induktionsspulen 21 mit Leuchtmitteln, aufweisend Lichtleiter beispielsweise gemäß den Figuren 1j und 1k verwendet sein.

Figur 7 zeigt eine Kochfläche 10, die vorzugsweise als eingefärbte Glaskeramik ausgebildet ist. Sie weist eine Oberseite 11 und eine Unterseite 12 auf. Im Bereich der Unterseite 12 ist eine Beschichtung 13 auf die Kochfläche 10 aufgebracht, die eine Einsichtnahme auf die im Bereich hinter der Unterseite 12 der Kochfläche angeordneten Bauelemente verhindert. Die Beschichtung 13 weist teilweise Unterbrechungen 14 auf, die als Lichtdurchlässe dienen. Damit bildet die Beschichtung 13 eine Maskierung. Der Betrachtungswinkel α₁ zeigt an, bis zu welchem Winkel der Benutzer B die von Leuchtmittel 30 ausgestrahlte Leuchterscheinung noch wahrnehmen kann. Die Kochfläche 10 ist aus einem transparenten Glaswerkstoff oder einer Glaskeramik gebildet. Sie ist eingefärbt um eine entsprechende ästhetische Optik zu erreichen. Dabei kann die Einfärbung auch derart gewählt sein, dass eine Durchsicht durch die Glaskeramik im Wesentlichen verhindert ist. Im Bereich hinter der Unterseite 12 der Kochfläche 10 sind Heizelemente angeordnet.

Die Figur 8 zeigt das erfindungsgemäße Kochgerät, wobei im Unterschied zu Figur 7 zur Verbesserung der Leuchterscheinung auf der Unterseite 12 der Kochfläche 10 ein lichtstreuendes Element 15, insbesondere eine lichtstreuende Ebene in Form einer Aufrauhung, organischen oder keramischen Beschichtung-, einer streuenden Folie, eines streuenden Glas- oder Keramikplättchens oder eines streuenden Kunststofffilms angebracht ist. Die mittelbaren Träger der lichtstreuenden Schicht können entweder mit einer Klebeschicht oder selbsthaftend oder lose über Andruckkräfte mit der Unterseite 12 verbunden sein. In Verbindung mit den örtlich begrenzten Leuchterscheinungen, die über die Maskierung (Beschichtung 13 mit Unterbrechungen 14; siehe oben) auf der Kochflächenunterseite 12 begrenzt sind, bewirkt die lichtstreuende Ebene eine Aufweitung des Betrachtungswinkels α₂ und eine Reduzierung der Paralaxeverschiebung, wodurch die Erkennung dieser Leuchterscheinung für den Benutzer B wesentlich verbessert wird.

## Patentansprüche

1. Kochgerät mit einer eingefärbten Kochfläche (10), bestehend aus einem Glas- oder Glaskeramikwerkstoff,
wobei die Kochfläche (10) eine mittlere Transmission von > 0,1% für mindestens einen der Spektralbereiche 420 bis 500 nm, 500 bis 550 nm und 550 bis 640 nm sowie eine maximale Transmission von < 50% bei 400-700 nm und zusätzlich eine Transmission von < 8% im Spektralbereich von 450-600 nm aufweist,
wobei im Bereich unterhalb der Unterseite (12) der Kochfläche (10) wenigstens ein Heizelement (20) und wenigstens ein Leuchtelement (30) angeordnet sind,
**dadurch gekennzeichnet, dass**
die Kochfläche (10) im Bereich ihrer Ober- (11) und/oder Unterseite (12) mit einer Beschichtung (13) versehen ist, die im Bereich des oder der Leuchtelemente (30) mit Aussparungen (14) versehen ist, sodass sie eine Maskierung bildet,
wobei auf der Unterseite (12) der Kochfläche (10) im Bereich der Aussparungen (14) ein lichtstreuendes Element (15) angebracht ist.

2. Kochgerät nach Anspruch 1, **dadurch gekennzeichnet, dass** die eingefärbte Kochfläche (10) auf ihrer Unterseite (12) glatt, insbesondere nicht genoppt, ist.

3. Kochgerät nach Anspruch 1 oder 2, **dadurch gekennzeichnet, dass** das Leuchtelement (30) im Abstand zur Unterseite (12) der Kochfläche (10) angeordnet ist, wobei vorzugsweise ein Abstand im Bereich von 0,2 bis 10 mm, besonders bevorzugt 0,5 bis 5 mm, insbesondere bevorzugt 0,5 bis 2 mm vorgesehen ist.

4. Kochgerät nach einem der Ansprüche 1 bis 3, **dadurch gekennzeichnet, dass** das lichtstreuende Element (15) eine streuende Beschichtung ist, die Streupartikel enthält.

5. Kochgerät nach einem der Ansprüche 1 bis 4, **dadurch gekennzeichnet, dass** zwischen der Oberseite (11) der Kochfläche (10) und dem oder den Leuchtelementen (30) ein optischer Kompensationsfilter zur Verschiebung des Lichtorts der von dem Leuchtelement (30) abgestrahlten Leuchterscheinung angeordnet ist.

6. Kochgerät nach Anspruch 5, **dadurch gekennzeichnet, dass** der optische Kompensationsfilter unmittelbar vor dem oder den Leuchtelementen (30) angeordnet ist.

7. Kochgerät nach Anspruch 5, **dadurch gekennzeichnet, dass** der optische Kompensationsfilter unmittelbar auf der Unterseite (12) der Kochfläche (10) angeordnet ist.

8. Kochgerät nach Anspruch 7, **dadurch gekennzeichnet, dass** der optische Kompensationsfilter eine Streuwirkung erzeugt und somit das lichtstreuende Element (15) darstellt.

9. Kochgerät nach einem der vorhergehenden Ansprüche, **dadurch gekennzeichnet, dass** das Leuchtelement (30) als Leuchtmittel zumindest eine blaue, rote oder weiße LED aufweist.

10. Kochgerät nach einem der Ansprüche 1 bis 4, **dadurch gekennzeichnet, dass** das Leuchtelement (30) als Leuchtmittel zumindest eine RGB-LED oder zumindest zwei farblich unterschiedliche LEDs zur Erzeugung beliebiger Mischfarben aufweist.

11. Kochgerät nach einem der Ansprüche 1 bis 4, **dadurch gekennzeichnet, dass** das Leuchtelement (30) als Leuchtmittel zumindest eine angepasste LED enthält, die eine Farbverschiebung durch die eingefärbte Kochfläche (10) dahingehend kompensiert, dass die gewünschte Farbe auf der Oberseite (11) der Kochfläche (10) sichtbar wird.

12. Kochgerät nach einem der vorhergehenden Ansprüche, **dadurch gekennzeichnet, dass** das Kochgerät als Heizelemente (20) eine Vielzahl von Induktionsspulen zur frei wählbaren Positionierung eines Topfes auf der Kochfläche (10) aufweist.

13. Kochgerät nach Anspruch 12, **dadurch gekennzeichnet, dass** wenigstens ein Leuchtelement (30) zwischen zwei Heizelementen (20) angeordnet ist.
